# FASCICULE DE BREVET EUROPEEN

(11) **EP 3 088 835 B1**
(45) Date de publication et mention de la délivrance du brevet: **31.01.2018**
(21) Numéro de dépôt: 16167121.9
(22) Date de dépôt: 26.04.2016
(51) Int. Cl.: F41H 7/00, F42D 5/02, G08B 21/16

(54) **VÉHICULE TÉLÉOPÉRÉ D'INSPECTION EN MILIEU À ATMOSPHÈRE EXPLOSIVE**
FERNGESTEUERTES FAHRZEUG ZUR INSPEKTION IN EINER EXPLOSIVEN ATMOSPHÄRE
REMOTELY OPERATED VEHICLE FOR INSPECTION OF AN ENVIRONMENT WITH EXPLOSIVE ATMOSPHERE

(30) Priorité: 27.04.2015 FR 1553768
(43) Date de publication de la demande: 02.11.2016
(73) Titulaire: ECA, 83130 La Garde (FR)
(72) Inventeur: DELTOUR, Agnès Odette Claude, 91390 Morsang sur Orge (FR); BOUCHET, Sébastien André Christian, 42150 La Ricamarie (FR)
(74) Mandataire: Santarelli

(56) Documents cités:
- EP-A1- 1 752 842
- EP-A2- 0 180 423
- FR-A1- 2 762 379
- FR-A1- 2 982 368

## Description

La présente invention concerne le domaine des engins mobiles d'inspection, et plus particulièrement un véhicule télé-opéré embarquant un explosimètre apte à évoluer de manière sécurisée en milieu à atmosphère potentiellement explosive, comme par exemple décrit dans FR2982368 A. Lors d'accidents, survenant par exemple dans des enceintes au moins partiellement fermées, il peut y avoir des risques d'explosion, notamment en cas de fuite de gaz ou de liquides inflammables tels que le méthane ou l'essence.

Il existe par conséquent des risques évidents pour les primo-intervenants sur le site d'un accident dans le cas où le niveau de gaz inflammable présent dans l'enceinte où l'accident a eu lieu est à un niveau tel qu'une étincelle entraînerait l'inflammation du gaz et engendrerait une explosion.

Pour réduire le niveau de risque des missions pour les hommes, il est connu d'utiliser des véhicules télé-opérés, ou robots mobiles, pour assister les intervenants dans des milieux hostiles, voire pour réaliser des prélèvements avant l'entrée d'un homme sur la zone hostile.

Pour évoluer en milieux à atmosphères explosibles, dits ATEX, les systèmes robotiques doivent remplir généralement les conditions énoncées dans la réglementation ATEX.

Par ailleurs, pour mesurer le risque d'explosion dans une zone à risque, il est connu d'utiliser des appareils permettant de mesurer la teneur en gaz explosible d'une atmosphère. Ces appareils sont généralement appelés des explosimètres. Les explosimètres sont généralement conçus pour déclencher une alarme sonore ou visuelle lorsque l'atmosphère devient explosible, c'est-à-dire que la concentration atmosphérique en gaz combustible dépasse un certain seuil.

Il existe principalement deux technologies d'explosimètre : les explosimètres catalytiques, et les explosimètres infrarouges dont les cellules de détection ont été miniaturisées pour une utilisation sur des appareils portables.

La technologie catalytique, basée sur une réaction chimique d'oxydo-réduction présente plusieurs inconvénients majeurs.

Il s'agit en premier lieu du risque d'empoisonnement de l'élément sensible et donc la perte de la fonction de détection en cas de présence de composés soufrés, organochlorés ou de vapeur de silicone.

En second lieu, cette technologie nécessite de l'oxygène pour effectuer une mesure.

Par ailleurs, en cas de concentration de gaz élevée, c'est-à-dire supérieure à la limite inférieure d'explosivité (LIE), une saturation de l'élément sensible et une perte possible de la fonction de détection peuvent se produire.

Enfin, la détection est limitée à une plage s'étendant entre 0% et 100% de la LIE.

La technologie infrarouge n'est pas basée sur une réaction chimique, mais sur une propriété physique des gaz inflammables carbonés qui concerne l'absorption d'un rayon infrarouge par les liaisons moléculaires C-H entre les atomes de carbone C et les atomes d'hydrogènes H. La technologie infrarouge présente l'avantage d'être insensible aux poisons, de ne pas avoir besoin d'oxygène pour fonctionner, de pouvoir réaliser des mesures au-delà de 100% de la LIE, et également d'avoir un temps de réponse rapide, c'est-à-dire inférieur à 10 secondes.

La complexité des problèmes à traiter pour la mise en oeuvre d'une version ATEX d'un véhicule télé-opéré de détection d'atmosphère explosive, conjuguée à l'étroitesse du marché ne permet pas d'envisager la production de versions répondant aux normes d'utilisation en milieu à risque explosif.

Le but de la présente invention est de pallier les inconvénients de l'état de la technique et notamment de pallier les difficultés de mise en place d'une version ATEX.

La présente invention vise à remédier à ces inconvénients en équipant un véhicule télé-opéré d'un explosimètre configuré pour placer le véhicule dans un état sécuritaire en cas de détection de risque explosif.

L'invention a ainsi pour objet un véhicule télé-opéré d'inspection en milieu à atmosphère potentiellement explosive comportant un circuit d'alimentation électrique du véhicule, un détecteur d'atmosphère explosive comportant un détecteur à infrarouge de gaz, et une unité de commande du circuit d'alimentation électrique couplée au détecteur d'atmosphère explosive et au circuit d'alimentation électrique.

Le détecteur d'atmosphère explosive comprend un sélecteur de sensibilité permettant de régler un seuil de détection dépendant des gaz suspectés d'être détectés, l'unité de commande du circuit d'alimentation étant configurée pour couper le circuit d'alimentation lorsque la concentration de gaz détectés est supérieure au seuil de détection.

Chargé de la détection de la LIE de l'environnement dans lequel se déplace le véhicule robotisé, le détecteur à infrarouge de gaz coopère avec l'unité de commande pour que celle-ci génère la coupure d'alimentation du véhicule si la valeur de LIE mesurée est supérieure à un seuil de sécurité.

Cette configuration fournit au véhicule un élément de sécurité positive, qui lorsqu'il est connecté, n'autorise la mise sous tension de la plateforme que si les risques explosifs sont évalués comme acceptables.

L'utilisation d'un détecteur à infrarouge de gaz permet d'accroître les performances du détecteur par rapport à une détection de type catalytique.

De préférence, le détecteur à infrarouge de gaz est un détecteur à infrarouge dépourvu de configuration spécifique dédiée à une évolution en milieu à atmosphère potentiellement explosive.

La combinaison de l'unité de commande, du circuit d'alimentation, du détecteur à infrarouge et du sélecteur, permet de proposer un véhicule télé-opéré d'inspection en milieu atmosphérique à risque répondant à la réglementation ATEX sans avoir à utiliser des éléments, et notamment un détecteur à infrarouge de gaz, qui ne soit certifié ATEX.

Il est ainsi possible de réduire le coût total et de simplifier la fabrication d'un véhicule télé-opéré d'inspection apte à évoluer en milieu ATEX.

Avantageusement, le sélecteur de sensibilité peut être configuré pour régler l'échelle de mesure correspondante avec le seuil de détection.

L'adaptation de la sensibilité de détection en sus du changement de seuil de détection permet de régler la finesse de détection du niveau de concentration de gaz en fonction des gaz suspectés.

Le sélecteur de sensibilité peut avantageusement comprendre un premier seuil de détection pour détecter une concentration dangereuse de méthane dans l'atmosphère et un second seuil de détection pour détecter une concentration dangereuse d'un ou plusieurs gaz autre(s) que le méthane dans l'atmosphère.

Avantageusement, le détecteur d'atmosphère explosive peut comprendre en outre une cellule électrochimique configurée pour détecter la présence d'hydrogène et mesurer son niveau de concentration dans l'atmosphère.

La cellule électrochimique permet ainsi de pallier l'absence de possibilité de détection d'hydrogène avec un détecteur infrarouge.

Le détecteur d'atmosphère explosive comprend de préférence un orifice de prélèvement disposé sur l'avant du véhicule et coopérant avec une pompe configurée pour acheminer le gaz prélevé jusqu'au détecteur infrarouge de gaz.

Avantageusement, le détecteur d'atmosphère explosive peut comprendre un orifice de prélèvement disposé sur l'avant du véhicule, une pompe coopérant avec l'orifice de prélèvement et configurée pour acheminer le gaz prélevé jusqu'au détecteur à infrarouge de gaz, et au moins un filtre de type « silica-gel » monté entre l'orifice de prélèvement et la pompe sur le trajet du gaz prélevé.

Le filtre « silica-gel » permet d'absorber au moins une partie des molécules d'eau présentes dans l'atmosphère et ainsi de réduire le risque de dysfonctionnement du détecteur de gaz lié à l'humidité ambiante.

Dans un mode de réalisation, le détecteur d'atmosphère explosive comprend des moyens de surveillance interne aptes à enregistrer dans une mémoire les données mesurées associées à des paramètres de fonctionnement dudit détecteur d'atmosphère explosive.

La mémorisation des données et des paramètres de fonctionnement permet de réaliser un tracé de l'historique du véhicule télé-opéré de manière à opérer une surveillance interne du bon fonctionnement du véhicule et de son détecteur d'atmosphère explosive et pour les contrôles réalisés lors de sa maintenance.

De préférence, le véhicule comprend un module d'amortissement des vibrations, par exemple un « silent bloc » en anglais, sur lequel le détecteur à infrarouge de gaz est monté, le détecteur à infrarouge de gaz et le module d'amortissement étant séparés des éléments vibrants du véhicule.

Ce module d'amortissement permet d'augmenter la stabilité du détecteur d'atmosphère explosive et notamment du détecteur à infrarouge et ainsi de réduire le bruit de mesure et d'assurer une meilleure stabilité des mesures réalisées.

Avantageusement, le véhicule peut comprendre des éléments de blindage électromagnétique montés autour du détecteur d'atmosphère explosive pour réduire les perturbations électromagnétiques lors des mesures, réduire ainsi le bruit, et améliorer la détection.

Le détecteur d'atmosphère explosive peut comprendre des moyens de calibration accessibles sur le véhicule à un utilisateur et configurés pour régler le niveau zéro de la détection.

Les moyens de calibration permettent de calibrer le zéro du détecteur infrarouge de gaz en fonction de l'environnement.

D'autres avantages et caractéristiques de l'invention apparaîtront à l'examen de la description détaillée d'un mode de réalisation de l'invention nullement limitatif et du dessin annexé sur lequel la figure unique illustre un schéma synoptique d'un véhicule télé-opéré d'inspection en milieu à atmosphère potentiellement explosive selon un mode de réalisation de l'invention.

Le véhicule télé-opéré 1, ou plateforme d'inspection, comprend un système de motorisation électrique 2 couplé à un train de roulement 3 associé à des chenilles pour le déplacement du véhicule, et un système 5 de commande du véhicule 3 apte à commander les différents éléments de la plateforme 1, notamment le déplacement de la plateforme, et configuré pour communiquer à distance avec des appareils extérieurs.

Le véhicule 1 comprend en outre un circuit 6 d'alimentation électrique générale du véhicule 1, un détecteur 7 d'atmosphère explosive comportant un détecteur infrarouge 8 de gaz, et une unité 9 de commande du circuit 4 d'alimentation électrique couplée au détecteur 7 d'atmosphère explosive et au circuit 6 d'alimentation électrique.

Le détecteur infrarouge de gaz 7 est par exemple une carte de détection infrarouge destinée initialement à la mesure de taux de dioxyde de carbone, de monoxyde de carbone et de méthane pour différentes applications hors milieu ATEX.

Le détecteur 7 d'atmosphère explosive comprend un sélecteur de sensibilité 10 permettant de définir l'environnement de fonctionnement du véhicule 1 et ainsi de régler un seuil de détection dépendant du gaz susceptible d'être détecté. Dans le mode de réalisation illustré, le sélecteur de sensibilité 10 peut être réglé pour une détection de méthane ou bien pour une détection d'autres gaz.

Le seuil de détection correspond à un seuil d'alerte qui est réglé en fonction d'un pourcentage de la LIE qui se traduit par un seuil de tension de détection.

L'unité 9 de commande du circuit de détection est configurée pour couper le circuit d'alimentation 6 lorsque la concentration de gaz détecté est supérieure au seuil de détection ainsi réglé. Autrement dit, dès que la tension de détection délivrée par le détecteur 7 est supérieure au seuil de tension, le détecteur 7 commande le circuit 6 d'alimentation électrique pour couper l'alimentation générale du véhicule 1.

Le véhicule 1 se trouve alors hors tension, immobilisé. La coupure générale réduit ainsi totalement le risque d'explosion provoquée par une combustion même partielle des gaz combustibles présents dans l'atmosphère, cette combustion pouvant être provoquée par un éventuel court-circuit accidentel ou bien par la chaleur produite par le véhicule 1 dans un environnement à très forte concentration en gaz combustible.

Le véhicule 1 est configuré pour être remis sous tension uniquement par une action extérieure, par exemple une action d'un utilisateur.

Le détecteur 7 d'atmosphère explosive comprend en outre une cellule électrochimique 11 de détection d'hydrogène configurée pour détecter la présence d'hydrogène et mesurer son niveau de concentration dans l'atmosphère.

Pour réaliser les mesures de concentration gazeuse, le détecteur 7 d'atmosphère explosive comprend un orifice 12 de prélèvement disposé sur l'avant du véhicule 1 et couplé à la cellule électrochimique 11 et au détecteur infrarouge 8 via des conduits 13. Le détecteur 7 comprend en outre pour prélever par aspiration les gaz de l'atmosphère environnante, une pompe 14 apte à faire circuler les gaz dans les conduits 13.

Pour réduire le risque de détérioration du détecteur infrarouge 8 par l'humidité, le détecteur 7 d'atmosphère explosive comprend un filtre 15 de type « silica-gel » monté sur un des conduits 13 entre l'orifice de prélèvement 12 et la pompe 14.

Le véhicule 1 est monté en séparant les éléments générant des vibrations, comme par exemple le moteur électrique, du détecteur infrarouge 8 de gaz. Pour réduire d'autant plus les vibrations arrivant sur le détecteur infrarouge 8, le détecteur infrarouge 8 est installé dans le véhicule sur un module d'amortissement 16 appelé aussi « silent bloc » en anglais.

Le véhicule télé-opéré selon l'invention permet ainsi de fournir une plateforme robotisée comportant un explosimètre configuré pour placer le véhicule dans un état sécuritaire en cas de détection de risque explosif.

## Revendications

1. Véhicule (1) télé-opéré d'inspection en milieu à atmosphère potentiellement explosive comportant un circuit (6) d'alimentation électrique du véhicule, un détecteur (7) d'atmosphère explosive comportant un détecteur à infrarouge (8) de gaz et une unité (9) de commande du circuit (6) d'alimentation électrique couplée au détecteur (7) d'atmosphère explosive et au circuit (6) d'alimentation électrique, **caractérisé en ce que** le détecteur (7) d'atmosphère explosive comprend un sélecteur de sensibilité (10) permettant de régler un seuil de détection dépendant du gaz suspecté d'être détecté, l'unité (9) de commande du circuit d'alimentation étant configurée pour couper le circuit d'alimentation (6) lorsque la concentration de gaz détecté est supérieure au seuil de détection.

2. Véhicule (1) télé-opéré selon la revendication 1, dans lequel le détecteur à infrarouge (8) de gaz est un détecteur à infrarouge dépourvu de configuration spécifique dédiée à une évolution en milieu à atmosphère potentiellement explosive.

3. Véhicule (1) télé-opéré selon l'une des revendications 1 et 2, dans lequel le sélecteur de sensibilité (10) est configuré pour régler l'échelle de mesure correspondante avec le seuil de détection.

4. Véhicule (1) télé-opéré selon l'une quelconque des revendications 1 à 3, dans lequel le sélecteur de sensibilité (10) comprend un premier seuil de détection pour détecter une concentration dangereuse de méthane dans l'atmosphère et un second seuil de détection pour détecter une concentration dangereuse d'un ou plusieurs gaz autre(s) que le méthane dans l'atmosphère.

5. Véhicule (1) télé-opéré selon l'une quelconque des revendications 1 à 4, dans lequel le détecteur (7) d'atmosphère explosive comprend en outre une cellule électrochimique (11) de détection d'hydrogène.

6. Véhicule (1) télé-opéré selon l'une quelconque des revendications 1 à 5, dans lequel le détecteur (7) d'atmosphère explosive comprend un orifice de prélèvement (12) disposé sur l'avant du véhicule, une pompe (14) coopérant avec l'orifice de prélèvement (12) et configurée pour acheminer le gaz prélevé jusqu'au détecteur infrarouge (8) de gaz, et au moins un filtre (15) de type « silica-gel » monté entre l'orifice de prélèvement (12) et la pompe (14) sur le trajet du gaz prélevé.

7. Véhicule (1) télé-opéré selon l'une des revendications 1 à 6, dans lequel le détecteur (7) d'atmosphère explosive comprend des moyens de surveillance interne aptes à enregistrer dans une mémoire les données mesurées associées à des paramètres de fonctionnement dudit détecteur (7) d'atmosphère explosive.

8. Véhicule (1) télé-opéré selon l'une des revendications 1 à 7, comprenant un module (16) d'amortissement des vibrations sur lequel le détecteur à infrarouge (8) de gaz est monté, le détecteur à infrarouge (8) de gaz et le module d'amortissement (16) étant séparés des éléments vibrants du véhicule (1).

9. Véhicule (1) télé-opéré selon l'une des revendications 1 à 8, comprenant des éléments de blindage électromagnétique montés autour du détecteur (7) d'atmosphère explosive.

10. Véhicule (1) télé-opéré selon l'une des revendications 1 à 9, dans lequel le détecteur (7) d'atmosphère explosive comprend des moyens de calibration accessibles sur le véhicule (1) par un utilisateur et configurés pour régler le niveau zéro de la détection.

## Patentansprüche

1. Ferngesteuertes Fahrzeug (1) zur Inspektion in einer Umgebung mit potentiell explosiver Atmosphäre, enthaltend einen Stromversorgungskreis (6) zur Stromversorgung des Fahrzeugs, einen Sensor (7) für explosive Atmosphäre mit einem Infrarot-Gassensor (8) und einer Steuereinheit (9) zum Steuern des Stromversorgungskreises (6), die mit dem Sensor (7) für explosive Atmosphäre und mit dem Stromversorgungskreis (6) gekoppelt ist, **dadurch gekennzeichnet, dass** der Sensor (7) für explosive Atmosphäre einen Empfindlichkeits-Wahlschalter (10) aufweist, mit dem ein Detektionsschwellwert eingestellt werden kann, der von dem Gas abhängt, dessen Detektion vermutet wird, wobei die Steuereinheit (9) zum Steuern des Versorgungskreises dazu ausgelegt ist, den Versorgungskreis (6) zu unterbrechen, wenn die Konzentration an detektiertem Gas über dem Detektionsschwellwert liegt.

2. Ferngesteuertes Fahrzeug (1) nach Anspruch 1, wobei der Infrarot-Gassensor (8) ein Infrarot-Sensor ohne eine spezifische Auslegung ist, die für eine Entwicklung in einer Umgebung mit potentiell explosiver Atmosphäre bestimmt ist.

3. Ferngesteuertes Fahrzeug (1) nach einem der Ansprüche 1 und 2, wobei der Empfindlichkeits-Wahlschalter (10) dazu ausgelegt ist, die entsprechende Messskala mit dem Detektionsschwellwert einzustellen.

4. Ferngesteuertes Fahrzeug (1) nach einem der Ansprüche 1 bis 3, wobei der Empfindlichkeits-Wahlschalter (10) einen ersten Detektionsschwellwert aufweist, um eine gefährliche Methankonzentration in der Atmosphäre zu detektieren, sowie einen zweiten Detektionsschwellwert, um eine gefährliche Konzentration eines oder mehrerer anderer gefährlicher Gase als Methan in der Atmosphäre zu detektieren.

5. Ferngesteuertes Fahrzeug (1) nach einem der Ansprüche 1 bis 4, wobei der Sensor (7) für explosive Atmosphäre ferner eine elektrochemische Zelle (11) zur Detektion von Wasserstoff enthält.

6. Ferngesteuertes Fahrzeug (1) nach einem der Ansprüche 1 bis 5, wobei der Sensor (7) für explosive Atmosphäre eine Entnahmeöffnung (12) aufweist, die im Frontbereich des Fahrzeugs angeordnet ist, sowie eine Pumpe (14), die mit der Entnahmeöffnung (12) zusammenwirkt und dazu ausgelegt ist, das entnommene Gas zum Infrarot-Gassensor (8) zu leiten, und zumindest einen als Kieselgel-Filter ausgeführten Filter (15), der im Gasströmungsweg des entnommenen Gases zwischen der Entnahmeöffnung (12) und der Pumpe (14) angeordnet ist.

7. Ferngesteuertes Fahrzeug (1) nach einem der Ansprüche 1 bis 6, wobei der Sensor (7) für explosive Atmosphäre Mittel zur inneren Überwachung aufweist, die dazu geeignet sind, Messdaten in einem Speicher aufzuzeichnen, die Betriebsparametern des Sensors (7) für explosive Atmosphäre zugeordnet sind.

8. Ferngesteuertes Fahrzeug (1) nach einem der Ansprüche 1 bis 7, enthaltend ein Dämpfungsmodul (16) zum Dämpfen von Vibrationen, an dem der Infrarot-Gassensor (8) angebracht ist, wobei der Infrarot-Gassensor (8) und das Dämpfungsmodul (16) von vibrierenden Elementen des Fahrzeugs (1) getrennt sind.

9. Ferngesteuertes Fahrzeug (1) nach einem der Ansprüche 1 bis 8, enthaltend Abschirmmittel zur elektromagnetischen Abschirmung, die um den Sensor (7) für explosive Atmosphäre herum angebracht sind.

10. Ferngesteuertes Fahrzeug (1) nach einem der Ansprüche 1 bis 9, wobei der Sensor (7) für explosive Atmosphäre Kalibiermittel enthält, die am Fahrzeug (1) für einen Nutzer zugänglich und dazu ausgelegt sind, das Nullniveau der Detektion einzustellen.

## Claims

1. Remotely operated vehicle (1) for inspecting an environment having a potentially explosive atmosphere, comprising a power supply circuit (6) for the vehicle, an explosive-atmosphere detector (7) comprising an infrared gas detector (8), and a unit (9) for controlling the power supply circuit (6), which unit is coupled to the explosive-atmosphere detector (7) and to the power supply circuit (6), **characterised in that** the explosive-atmosphere detector (7) includes a sensitivity selector (10) making it possible to control a detection threshold on the basis of the gas which is suspected to have been detected, the control unit (9) of the supply circuit being configured to cut off the supply circuit (6) when the concentration of detected gas is greater than the detection threshold.

2. Remotely operated vehicle (1) according to claim 1, wherein the infrared gas detector (8) is an infrared detector which does not have a specific configuration dedicated to operating in an environment having a potentially explosive atmosphere.

3. Remotely operated vehicle (1) according to either claim 1 or claim 2, wherein the sensitivity selector (10) is configured to control the corresponding measurement scale according to the detection threshold.

4. Remotely operated vehicle (1) according to any of claims 1 to 3, wherein the sensitivity selector (10) includes a first detection threshold for detecting a dangerous concentration of methane in the atmosphere, and a second detection threshold for detecting a dangerous concentration of one or more gases other than methane in the atmosphere.

5. Remotely operated vehicle (1) according to any of claims 1 to 4, wherein the explosive-atmosphere detector (7) further includes an electrochemical cell (11) for detecting hydrogen.

6. Remotely operated vehicle (1) according to any of claims 1 to 5, wherein the explosive-atmosphere detector (7) includes a sampling port (12) arranged on the front of the vehicle, a pump (14) engaging with the sampling port (12) and designed to transport the sampled gas to the infrared gas detector (8), and at least one "silica gel"-type filter (15) mounted along the path of the sampled gas between the sampling port (12) and the pump (14).

7. Remotely operated vehicle (1) according to any of claims 1 to 6, wherein the explosive-atmosphere detector (7) includes internal monitoring means capable of storing, in a memory, the measured data associated with operating parameters of said explosive-atmosphere detector (7).

8. Remotely operated vehicle (1) according to any of claims 1 to 7, including a module (16) for damping vibrations, on which module the infrared gas detector (8) is mounted, the infrared gas detector (8) and the damping module (16) being separated by vibrating elements of the vehicle (1).

9. Remotely operated vehicle (1) according to any of claims 1 to 8, including electromagnetic shielding elements that are mounted around the explosive-atmosphere detector (7).

10. Remotely operated vehicle (1) according to any of claims 1 to 9, wherein the explosive-atmosphere detector (7) includes calibration means which can be accessed on the vehicle (1) by a user and configured to control the zero-level of the detection.
